# EUROPÄISCHE PATENTSCHRIFT

(11) **EP 0 523 216 B1**
(45) Veröffentlichungstag und Bekanntmachung des Hinweises auf die Patenterteilung: **26.07.1995**
(21) Anmeldenummer: 92903604.4
(22) Anmeldetag: 31.01.1992
(51) Int. Cl.: B21D 26/02

(54) **VORRICHTUNG ZUM HYDROSTATISCHEN UMFORMEN VON HOHLKÖRPERN AUS KALTUMFORMBAREM METALL**
DEVICE FOR THE HYDROSTATIC SHAPING OF HOLLOW BODIES OF COLD-WORKABLE METAL
DISPOSITIF DE FORMAGE HYDROSTATIQUE DE CORPS CREUX EN METAL DEFORMABLE A FROID

(30) Priorität: 01.02.1991 DE 4103079
(43) Veröffentlichungstag der Anmeldung: 20.01.1993
(73) Patentinhaber: HDE METALLWERK GmbH, D-58683 Menden (DE)
(72) Erfinder: KAISER, Wilhelm, D-5768 Sundern 9 (DE)
(74) Vertreter: Patentanwälte Ostriga & Sonnet
(86) Internationale Anmeldenummer: DE9200063
(87) Internationale Veröffentlichungsnummer: WO9213655

(56) Entgegenhaltungen:
- EP-A- 0 250 838
- EP-A- 0 347 369
- US-A- 2 938 562
- US-A- 3 625 040

## Beschreibung

Die Erfindung betrifft eine Vorrichtung zum hydrostatischen Umformen von Hohlkörpern aus kaltumformbarem Metall innerhalb einer Formhöhlung eines Gesenks, mit einer Einspeisung für die Druckflüssigkeit in den Hohlkörper in Form einer relativ zu dem im Gesenk aufgenommenen Hohlkörper hin- und herbewegbaren, in der Einspeisungsposition arretierbaren, die Druckflüssigkeit führenden Einspeisungsmuffe, welche mit einer Einführöffnung voran auf einen außerhalb der Formhöhlung des Gesenks befindlichen zylindrischen Stütz- oder Anschlußbereich des Hohlkörpers aufschiebbar ist und den Stütz- oder Anschlußbereich in der Einspeisungsposition mittels einer durch Flüssigkeitsdruck selbsttätig dichtenden Dichtung umgreift, und wobei die Einführungsöffnung der Einspeisungsmuffe etwa trichterförmig ausgebildet und dabei mit einer sich axial nach außen öffnenden, etwa kegelstumpfförmigen Innenmantelfläche versehen ist, an welche sich eine im wesentlichen kreiszylindrische Innenmantelfläche anschließt.

Die vorerwähnte in der EP-A-0 347 369 beschriebene bekannte Vorrichtung hat sich nicht in der Praxis eingeführt.

In der Praxis üblich sind hingegen andere bekannte Vorrichtungen (s. Industrie-Anzeiger Nr. 20 vom 9.3.1984 / 106. Jg. S. 16 und 17; DE-U 18 85 909). Mit jenen bekannten Vorrichtungen werden rohrförmige Hohlteile aus kaltumformbarem Metall, z.B. aus 16 MnCr 5, unter Zufuhr hohen, hydrostatisch erzeugten Innendrucks verformt. Zu dem hohen hydrostatischen Innendruck tritt gesondert ein axialer Druck hinzu, der auf die Rohrstirnflächen einwirkt. Dieser Axialdruck und die gleichzeitige Wirkung des inneren Drucks haben zur Folge, daß sich die Hohlkörperwand an die Gravur der Form bzw. des Gesenks anlegt.

In der Praxis ist dies so, daß ein gerades Rohr in die Formteilungsebene zwischen Ober- und Untergesenk eingelegt und das Gesenk zugestellt wird. Zwischen Ober- und Untergesenk bleibt aber genügend Raum für zwei diametral gegenüberliegend koaxial zueinander angeordnete horizontal liegende Preßstempel, deren freie Stirnflächen das mit den Preßstempeln fluchtende, zu verformende Rohrstück zwischen sich aufnehmen. Es erfolgt sodann die Umformung durch Einführen von Druckflüssigkeit in den Rohrinnenraum bei gleichzeitiger Anwendung des Axialdrucks, wobei die beiden Preßstempel aufeinanderzu bewegt werden.

Mit der bekannten hydrostatischen Umformung können Formteile mit gleichmäßiger Formgebung über den Umfang, Formteile mit sektorieller Umformung und schließlich gleichmäßige und sektorielle Umformung miteinander kombinierende Formteile erzeugt werden.

Der Vorzug derart erzeugter Hohlteile besteht zum einen darin, daß - wie z.B. beim Kokillenguß - hinterschnittene Innen-Hohlräume erzeugt werden können, welche spangebend entweder nicht oder nur mit komplizierten Werkzeugen (z.B. durch Funkenerosion) gefertigt werden können. Zudem sind die bekannten Hohlteile - im Unterschied zu spangebend erzeugten Hohlteilen - verhältnismäßig leicht und infolge der mit der Umformung einhergehenden Kaltverfestigung bei günstigem Faserverlauf, der dem einer Schmiedefaser ähnlich ist, sehr widerstandsfähig.

Indes wird die bekannte Innenhochdruck-Umformung (s. "Industrie-Anzeiger" a.a.O; DE-U 18 85 909) als nachteilig empfunden, weil eine gewisse Mindestdicke der Hohlkörperwand nicht unterschritten werden kann. Dies liegt im wesentlichen daran, daß der zu verformende Rohrkörper zur Aufnahme des auf seine Stirnflächen einwirkenden relativ hohen Axialdrucks angemessen formsteif ausgebildet sein muß, was nur über den Weg einer hinreichenden Wanddicke zu bewerkstelligen ist.

Außerdem ist die bekannte Innenhochdruck-Umformung immer nur auf Teile beschränkt, bei welchen die Kraftwirkungsgeraden zur Einleitung der Axialkräfte, also Preßstempel und Längsmittelachse des Rohres, exakt koinzidieren. Auf diese Weise können höchstens seitliche sektorielle Ausstülpungen zur Herstellung z.B. von Kreuzstücken oder T-Stücken erzeugt werden. Hierbei verläuft die Längsachse der jeweils in Anpassung an die Gesenk-Gravur sektoriell erzeugten Ausstülpung quer zur gemeinsamen Kraftwirkungsgerade der Preßstempel und des Rohres (s. "Industrie-Anzeiger" a.a.O. S.17 Bild 4 und 8).

Mit der bekannten Innenhochdruck-Umformung ist demnach bereits eine gewisse Anzahl von Formen zu erzeugen, welche aber stets an die Rahmenbedingung einer gemeinsamen Kraftwirkungsgeraden der Preßstempel und des zu verformenden Rohres, also an eine grundsätzlich gerade Grundform, gebunden ist.

Schließlich wird die bekannte Vorrichtung (s. "Industrie-Anzeiger" a.a.O. DE-U 18 85 909) wegen ihres recht hohen Bauaufwandes, insbesondere bedingt durch die Preßstempel zur Axialkrafteinleitung, als nachteilig empfunden.

Von der EP-A-0 347 369 ist es bereits bekannt, die beidendigen Stütz- oder Anschlußbereiche des zu verformenden rohrförmigen Hohlkörpers in Einspeisungsmuffen aufzunehmen. Die bekannten Einspeisungsmuffen weisen toroidartige schlauchförmig hohle, selbststätig dichtende Dichtungen auf, welche die beiden Stütz- oder Anschlußbereiche des Hohlkörpers umgreifen. Die bekannten schlauchförmigen Dichtungen werden mit einem Druckmittel-Druck beaufschlagt, welcher wesentlich höher ist als der den Hohlkörper-Innenraum beaufschlagende Umformungsdruck des Druckmittels. Aufgrund dieser Druckrelation werden die hohlkörperseitigen Stütz- oder Anschlußbereiche gemäß der EP 0 347 369 A2 während der Umformphase wie in einer Zange unbeweglich festgehalten.

Darüber hinaus ist die mit der Vorrichtung gemäß der EP-A-0 347 369 einhergehende Handhabungsweise recht umständlich, da die beiden endseitig des Hohlkörpers gegenüberliegenden Einspeisungsmuffen nach dem Aufschieben auf die Rohrenden, also auf die Stütz- oder Anschlußbereiche, recht umständlich gegen Axialverschiebung arretiert werden müssen. Dies erfolgt bei der bekannten Vorrichtung beispielsweise mittels die Hohlkörper koaxial durchsetzender Zuganker.

Ausgehend von der in der EP-A-0 347 369 beschriebenen, nicht praxisgerechten Vorrichtung zum hydrostatischen Umformen von Hohlkörpern aus kaltumformbarem Metall, liegt der Erfindung die Aufgabe zugrunde, die bekannte Vorrichtung derart auszugestalten, daß nicht nur eine raschere Arbeitsweise, insbesondere ein schnell durchzuführender Werkstückwechsel, sondern ebenfalls eine große Standzeit des Werkzeugs, zumal bei schwer umformbaren Werkstoffen, beispielsweise bei rostfreien Stählen, möglich ist.

Entsprechend der Erfindung wird diese Aufgabe dadurch gelöst, daß die Einspeisungsmuffe hin- und hergehend antreibbar ist, deren Dichtung eine Nutringmanschette aus weitestgehend inkompressiblem Werkstoff bildet, welche den Stütz- oder Anschlußbereich relativverschieblich zu ihr aufnimmt und daß mindestens die kreiszylindrische Innenmantelfläche, gegebenenfalls zusätzlich die kegelstumpfförmige Innenmantelfläche, der Einführöffnung mit einer körnigen Hartmetallschicht versehen sind.

Die erfindungsgemäße Vorrichtung gestattet eine hohe Arbeitsfrequenz. Es braucht nämlich nur der umzuformende Hohlkörper in das Gesenk eingelegt zu werden, was beispielsweise selbsttätig mittels eines Beschickungs-Roboters geschehen kann, worauf die jeweilige Einspeisungsmuffe in Richtung auf das Gesenk translatorisch bewegt und hierbei auf den zylindrischen Stütz- oder Anschlußbereich des Hohlkörpers aufgeschoben wird. Sobald die von der Einspeisungsmuffe geführte hydraulische Flüssigkeit unter Druck gesetzt wird, schmiegt sich die Nutringmanschettendichtung eng an die Außenmantelfläche des hohlkörperseitigen Stütz- oder Anschlußbereichs an und verspannt sich hierbei unter der Wirkung desselben Druckmittel-Drucks, der auch die Umformung des Hohlkörpers bewirkt, selbsttätig.

Sobald die hydrostatische Umformung beendet und der hydrostatische Innendruck abgeschaltet ist, wird die Nutringmanschette entlastet, worauf die Einspeisungsmuffe, den umgeformten Hohlkörper und den Handhabungsbereich am Gesenk zu dessen Bedienung freigebend, zurückgefahren werden kann.

Als selbstdichtende Manschettendichtung hat sich entsprechend der Erfindung eine aus weitestgehend inkompressiblem Werkstoff bestehende Nutringmanschette erwiesen.

Dadurch, daß jeder hohlkörperseitige Stütz- oder Anschlußbereich in Axialrichtung relativverschieblich von der Einspeisungsmuffe aufgenommen ist, kann allein der durch die Druckflüssigkeit innerhalb des umzuformenden Hohlkörpers wirkende Innendruck die Hohlkörperwand an die Gravur des Gesenks anschmiegen und hierbei aus dem axialverschieblich aufgenommenen hohlkörperseitigen Stütz- oder Anschlußbereich Werkstoff in die Formhöhlung "nachziehen".

Besonders wesentlich ist es entsprechend der Erfindung, daß mindestens die kreiszylindrische Innenmantelfläche der Einführöffnung, gegebenenfalls zusätzlich die kegelstumpfförmige Innenmantelfläche, mit einer körnigen Hartmetallschicht versehen ist.

Es hat sich nämlich herausgestellt, daß die Standzeit von Dichtungsmanschetten bei der Verarbeitung von rostfreien Stählen zu wünschen übrig läßt. Dadurch, daß die kreiszylindrische Innenmantelfläche der Einführöffnung mit einer körnigen Hartmetallschicht versehen ist und die kreiszylindrische Innenmantelfläche den kreiszylindrischen Stütz- oder Anschlußbereich des rohrförmigen Hohlkörpers mit enger Passung umgibt, werden in der Außenmantelfläche des hohlkörperseitigen Stütz- oder Anschlußbereichs entlang dessen Mantellinie axial verlaufende Riefen erzeugt.

Dies geschieht, während der mit der körnigen Metallschicht bestückte kreiszylindrische Bereich der Einführöffnung über den Stütz- oder Anschlußbereich weggeschoben wird. Jene Axialriefen bewirken bei einem Umformungsdruck von mehr als 800-1000 Bar eine verkrallende Arretierung des Werkstoffs der Manschettendichtung in den auf der Außenmantelfläche des Stütz- oder Anschlußbereichs gebildeten Axialriefen. Diese verkrallende Arretierung verhindert ein Kriechen des Werkstoffes der Manschettendichtung bei Drücken, die 800-1000 Bar übersteigen. Derart hohe Drücke sind aber bei der hydrostatischen Umformung von rostfreien Stählen erforderlich. Grundsätzlich läßt sich mit den vorbezeichneten Erfindungsmerkmalen ein hydrostatischer Innendruck von mehr als 3000 Bar beherrschen.

In weiterer Ausgestaltung der Erfindung besteht die Manschettendichtung aus einem elastomeren Polyurethan-Gießharz mit einer Härte von mehr als 90 Shore-A, vorzugsweise einer Härte von 93-95 Shore-A.

In weiterer Ausgestaltung der Erfindung ist die Einführöffnung Bestandteil einer einen Muffenkörper übergreifenden Überwurfmutter, wobei die Nutringmanschette zwischen der Überwurfmutter und dem Muffenkörper gehalten ist.

In weiterer Ausgestaltung der Erfindung stellt die körnige Hartmetallschicht eine funkenerosiv aufgetragene Beschichtung mit Wolfram-Karbid-Partikeln mit einer Härte von etwa 80 - etwa 82 HRc dar.

Entsprechend anderen Erfindungsmerkmalen ist die Einspeisungsmuffe hydraulisch und/oder pneumatisch translatorisch angetrieben. Dies geschieht zweckmäßig dadurch, daß die koaxial zum kreiszylindrischen Stütz- oder oder Anschlußbereich des Hohlkörpers angeordnete Einspeisungsmuffe koaxial am freien Kolbenstangenende einer pneumatisch und/oder hydraulisch angetriebenen Kolben-Zylinder-Einheit gehalten ist.

In den Zeichnungen ist ein bevorzugtes Ausführungsbeispiel entsprechend der Erfindung näher dargestellt, es zeigt
Fig.1 ein teilweise im Vertikalschnitt dargestelltes, auf einem Pressentisch angeordnetes Gesenk, welchem eine teilweise im Längsschnitt dargestellte Einspeisungsmuffe zugeordnet ist.
Fig. 2 eine vergrößerte Detaildarstellung entsprechend der mit II bezeichneten gestrichelten Einkreisung in Fig. 1.

Die in Fig. 1 teilweise dargestellte Vorrichtung zum hydrostatischen Umformen von Hohlkörpern ist insgesamt mit der Bezugsziffer 10 bezeichnet.

Auf einem Pressentisch 11 ist ein Gesenk 12 befestigt, welches aus einem Obergesenk 13 und aus einem Untergesenk 14 besteht.

Obergesenk 13 und Untergesenk 14 bilden eine obere Formhöhlung 15 und eine untere Formhöhlung 16, welche sich insgesamt zu einer gemeinsamen Formhöhlung 17 ergänzen. Die Gravur 18 der Formhöhlung 17 bestimmt die Oberflächenkontur eines rohrförmigen Hohlkörpers 19, sobald dieser innerhalb der Formhöhlung 17 durch Aufweitung hydrostatisch umgeformt ist.

Der Innenraum des Hohlkörpers 19 ist mit 20 bezeichnet.

Während das Untergesenk 14 unverschieblich auf dem Pressentisch 11 lösbar befestigt ist, kann das Obergesenk 13 entsprechend dem mit y bezeichneten Bewegungspfeil auf- und abbewegt werden. Hierzu ist das Obergesenk 13 an einem nicht dargestellten Pressen-Oberteil lösbar befestigt.

Links von der in Fig. 1 gestrichelt dargestellten Trennlinie T befinden sich der Umformungsbereich 21 und rechts der Trennlinie T der Haltebereich bzw. Stütz- oder Anschlußbereich 22 des rohrförmigen Hohlkörpers 19. Der Querschnitt des Stütz- oder Anschlußbereichs 22 ist in etwa kreisringförmig.

Eine Einspeisungsmuffe 23 ist endseitig eines strichpunktiert dargestellten Kolbenstangenendes 24 einer hydraulisch angetriebenen Kolben-Zylinder-Einheit koaxial angeordnet. Die gesamte Einspeisungsmuffe 23 ist im wesentlichen rotationssymmetrisch ausgebildet, ebenso wie das Kolbenstangenende 24.

Die Einspeisungsmuffe 23 weist einen Muffenkörper 25 auf, dessen nach rechts weisender Fortsatz 26 ein Außengewinde 27 aufweist, welches in ein korrespondierendes Innengewinde des Kolbenstangenendes 24 flüssigkeits- und druckdicht eingeschraubt ist.

Die Einspeisungsmuffe 23 besitzt einen beidendig offenen koaxial zu ihr verlaufenden Innen-Kanal 28 für die Fortleitung von hydraulischer Druckflüssigkeit (z.B. eine für hydraulische Zwecke geeignete Emulsion). In den Kanal 28 mündet ein innerhalb des Kolbenstangenendes 24 vorgesehener winkelförmiger Kanal 29. An den kolbenstangenseitigen Anschluß 30 des Kanals 29 schließt sich eine rohrförmige Hochdruckleitung 31 an, welche zu einem nicht dargestellten Hochdruck-Erzeuger für die Druckflüssigkeit führt.

Eine Überwurfmutter 32 ist bei 33 auf ein Außengewinde des Muffenkörpers 25 aufgeschraubt. Die radiale Innenfläche 34 der Überwurfmutter 32 und der vordere Endbereich des Kanals 28 des Muffenkörpers 25 bilden eine kreisringförmige Innennut 35, in welcher eine Manschettendichtung, und zwar eine Nutringmanschette 36, formschlüssig aufgenommen ist.

Die Nutringmanschette 36 weist einen kreisringförmigen Grundkörper 37 auf, an welchen sich stoffschlüssig zwei Dichtungslippen 38, 39 anschließen, welche zwischen sich eine kreisringförmige Nut 40 bilden, welche rückwärts, d.h. zum Flüssigkeitsanschluß 30 hin, offen ist.

Die sich radial erstreckende scheibenförmige Wand 41 der Überwurfmutter 32 bildet eine Einführöffnung 42, welche aus einer kegelstumpfförmigen Innenmantelfläche 43 und aus einer sich daran anschließenden kreiszylindrischen Innenmantelfläche 44 zusammengesetzt ist.

Die Flächen 43 und 44 sind jeweils mit einer körnigen Hartmetallschicht 49 und 48 versehen, welche aus Wolfram-Karbid-Partikeln besteht und eine Härte von etwa 82 HRc aufweist. Die Wolfram-Karbid-Partikel sind funkenerosiv aufgetragen und innig mit der aus gehärtetem Stahl bestehenden Überwurfmutter 32 verbunden.

Die Funktion der in den Fig. 1 und 2 dargestellten Vorrichtung ist folgende:

Die Einspeisungsmuffe 23 mit dem Kolbenstangenende 24 ist entlang dem mit x bezeichneten Bewegungs-Doppelpfeil translatorisch hin- und herbeweglich.

Die Einspeisungsmuffe 23 wird entlang x nach links verschoben und gelangt zunächst in die strichpunktiert dargestellte Zwischenstellung, gemäß welcher das bei 45 offene Stirnende des rohrförmigen Hohlkörpers 19 überfahren wird. Die Einspeisungsmuffe 23 wird weiterhin entlang x nach links verschoben, bis die Überwurfmutter 32 satt in der gesenkseitigen Aufnahmeöffnung 46 einliegt. Kolbenstangenende 24 mit Einspeisungsmuffe 23 werden sodann in dieser nicht dargestellten Einspeisungsposition gegen eine Verschiebung entlang der Richtung x arretiert. Dieses geschieht in einfacher Weise dadurch, daß der hydraulische Arbeitsdruck im Hydro-Zylinder, von dem nur das Kolbenstangenende 24 gezeigt ist, stehenbleibt. Schließlich wird Druckflüssigkeit über den Leitungsweg 31, 30, 28 in den Innenraum 20 des rohrförmigen Hohlkörpers 19 hineingegeben. Der hydrostatische Innendruck baut sich über einen Fülldruck von etwa 65-80 Bar auf einen Umformungsdruck bis zu etwa 1500 Bar auf, bei welchem im vorliegenden Anwendungsfall die hydrostatische Umformung beendet sein soll.

Während des Aufschiebens der Einspeisungsmuffe 23 auf den Stütz- oder Anschlußbereich 22 des rohrförmigen Hohlkörpers 19 erzeugt die auf der kreiszylindrischen Innenmantelfläche 44 der Überwurfmutter 32 vorhandene körnige Hartmetallschicht 48 in der Außenmantelfläche A des Stütz- oder Anschlußbereichs 22 des Hohlkörpers 19 axiale Längsriefen. Diese axialen Längsriefen bewirken eine innige verkrallende Arretierung der Nutringmanschette 36 an der Außenmantelfläche A des Hohlkörpers 19.

Diese verkrallende Arretierung verhindert ein Auswandern bzw. ein Kriechen des Werkstoffes der Nutringmanschette 36 entlang der Außenmantelfläche A des rohrförmigen Hohlkörpers 19. Eine Neigung zum Kriechen träte ohne die vorbezeichnete Maßnahme bei Drücken oberhalb 800-1000 Bar auf. Derartige Drücke, welche durchaus 3000 Bar und mehr annehmen können, sind insbesondere bei der Umformung von rostfreien Stählen erforderlich. Die kegelstumpfförmige Innenmantelfläche 43 dient der Selbstzentrierung des Haltebereichs 22 innerhalb der Einführöffnung 42. Die Hartmetallschicht 49 auf der kegelstumpfförmigen Innenmantelfläche 43 wirkt daher einem Verschleiß der Überwurfmutter 32 entgegen.

Die Nutringmanschette 36 besteht aus einem unter dem Warenzeichen "*Vulkollan*" der Bayer AG, DE-5090 Leverkusen, vertriebenen elastomeren Polyurethan-Gießharz mit einer Härte von 93 Shore-A.

Ergänzend zu bemerken ist noch, daß in einen umzuformenden Hohlkörper 19 beidendig Druckflüssigkeit über baugleiche Einspeisungsmuffen 23 eingespeist werden kann. Bei einendiger Einspeisung wird außer der Einspeisungsmuffe 23 eine Blindmuffe 23 verwendet, die keine Druckmittel-Einspeisung besitzt, da der Kanal 28 endseitig bei 47 einen Abschluß aufweist. Der Kanal 28 dient bei der Blindmuffe 23 und bei der Einspeisungsmuffe 23 der im wesentlichen axialkraftfreien Schiebesitzaufnahme des hohlkörperseitigen Stütz- oder Anschlußbereichs 22.

## Patentansprüche

1. Vorrichtung (10) zum hydrostatischen Umformen von Hohlkörpern (19) aus kaltumformbarem Metall innerhalb einer Formhöhlung (17) eines Gesenks (12), mit einer Einspeisung für die Druckflüssigkeit in den Hohlkörper (19) in Form einer relativ zu dem im Gesenk (12) aufgenommenen Hohlkörper (19) hin- und herbewegbaren, in der Einspeisungsposition arretierbaren, die Druckflüssigkeit führenden, Einspeisungsmuffe (23), welche mit einer Einführöffnung (42) voran auf einen außerhalb der Formhöhlung (17) des Gesenks (12) befindlichen zylindrischen Stütz- oder Anschlußbereich des Hohlkörpers aufschiebbar ist und den Stütz- oder Anschlußbereich (22) in der Einspeisungsposition mittels einer durch Flüssigkeitsdruck selbsttätig dichtenden Dichtung (36) umgreift, und wobei die Einführöffnung (42) der Einspeisungsmuffe (23) etwa trichterförmig ausgebildet und dabei mit einer sich axial nach außen öffnenden, etwa kegelstumpfförmigen Innenmantelfläche (43) versehen ist, an welche sich eine im wesentlichen kreiszylindrische Innenmantelfläche (44) anschließt, dadurch gekennzeichnet, daß die Einspeisungsmuffe (23) hin- und hergehend antreibbar ist, deren Dichtung eine Nutringmanschette (36) aus weitestgehend inkompressiblem Werkstoff bildet, welche den Stütz- oder Anschlußbereich (22) relativverschieblich zu ihr aufnimmt und daß mindestens die kreiszylindrische Innenmantelfläche (44), gegebenenfalls zusätzlich die kegelstumpfförmige Innenmantelfläche (43), der Einführöffnung (42) mit einer körnigen Hartmetallschicht (48, 49) versehen sind.

2. Vorrichtung nach Anspruch 1, dadurch gekennzeichnet, daß die Nebenringmanschette (36) aus einem elastomeren Polyurethan-Gießharz besteht.

3. Vorrichtung nach Anspruch 2, dadurch gekennzeichnet, daß die Härte des elastomeren Polyurethan-Gießharzes mehr als 90 Shore-A, wie z.B. 93-95 Shore-A, beträgt.

4. Vorrichtung nach einem der Ansprüche 1 bis 3, dadurch gekennzeichnet, daß die Einführöffnung (42) Bestandteil einer einen Muffenkörper (25) übergreifenden Überwurfmutter (32) ist, wobei die Nutringmanschette (36) zwischen der Überwurfmutter (32) und dem Muffenkörper (25) gehalten ist.

5. Vorrichtung nach einem der Ansprüche 1 bis 4, dadurch gekennzeichnet, daß die Hartmetallschicht (48, 49) eine funkenerosiv aufgetragene Beschichtung mit Wolfram-Karbid-Partikeln mit einer Härte von etwa 80 - etwa 82 HRc darstellt.

6. Vorrichtung nach einem der Ansprüche 1 bis 5, dadurch gekennzeichnet, daß die Einspeisungsmuffe (23) hydraulisch und/oder pneumatisch translatorisch angetrieben ist.

7. Vorrichtung nach Anspruch 6, dadurch gekennzeichnet, daß die koaxial zum kreiszylindrischen Stütz- oder Anschlußbereich (22) des Hohlkörpers (19) angeordnete Einspeisungsmuffe (23) koaxial am freien Kolbenstangenende (24) einer pneumatisch und/oder hydraulisch angetriebenen Kolben-Zylinder-Einheit gehalten ist.

## Claims

1. Device (10) for hydrostatically deforming hollow bodies (19) made of cold-workable metal inside a moulding cavity (17) of a die (12), having a device for feeding the pressure fluid into the hollow body (19) in the form of a feed sleeve (23) which may reciprocate relative to the hollow body (19) accommodated in the die (12), is arrestable in the feed position, carries the pressure fluid, may be pushed with a lead-in opening (42) first onto a cylindrical support or connection region of the hollow body situated outside of the moulding cavity (17) of the die (12) and embraces the support or connection region (22) in the feed position by means of a seal (36) which seals automatically as a result of fluid pressure, and wherein the lead-in opening (42) of the feed sleeve (23) is approximately funnel-shaped and is provided with an axially outward-opening, approximately truncated-cone-shaped inner lateral surface (43), adjoining which is a substantially circular-cylindrical inner lateral surface (44), characterized in that the feed sleeve (23) is drivable in a reciprocating manner, its seal is formed by a grooved packing ring (36) made of substantially incompressible material, which receives the support or connection region (22) displaceably relative to itself, and that at least the circular-cylindrical inner lateral surface (44), and possibly also the truncated-cone-shaped inner lateral surface (43), of the lead-in opening (42) are provided with a granular hard metal coating (48, 49).

2. Device according to claim 1, characterized in that the grooved packing ring (36) is made of an elastomeric polyurethane casting resin.

3. Device according to claim 2, characterized in that the hardness of the elastomeric polyurethane casting resin is more than 90 Shore-A, e.g. 93-95 Shore-A.

4. Device according to one of claims 1 to 3, characterized in that the lead-in opening (42) is a component part of a union nut (32) overlapping a sleeve body (25), the grooved packing ring (36) being held between the union nut (32) and the sleeve body (25).

5. Device according to one of claims 1 to 4, characterized in that the hard metal coating (48, 49) is a coating of tungsten carbide particles with a hardness of around 80 - e.g. 82 - HRc which is applied by electrical erosion.

6. Device according to one of claims 1 to 5, characterized in that the feed sleeve (23) is hydraulically and/or pneumatically driven in a translational manner.

7. Device according to claim 6, characterized in that the feed sleeve (23) disposed coaxially relative to the circular-cylindrical support or connection region (22) of the hollow body (19) is held coaxially on the free piston rod end (24) of a pneumatically and/or hydraulically driven piston/cylinder unit.

## Revendications

1. Dispositif (10) de formage hydrostatique de corps creux (19) en métal déformable à froid à l'intérieur d'une cavité de formage (17) d'une matrice (12), avec une alimentation pour le liquide sous pression dans le corps creux (19), sous la forme d'un manchon d'alimentation (23) pouvant être déplacé dans un sens par rapport au corps creux (19) logé dans la matrice (12), pouvant être bloqué dans la position d'alimentation, guidant le liquide sous pression et pouvant être enfilé par une ouverture d'introduction (42) au préalable sur une zone d'appui ou de raccordement cylindrique du corps creux, se trouvant à l'extérieur de la cavité de formage (17) de la matrice (12), et entourant la zone d'appui ou de raccordement (22), dans la position d'alimentation, au moyen d'un joint d'étanchéité (36) assurant automatiquement une étanchéité au moyen de la pression du liquide et l'ouverture d'introduction (42) du manchon d'alimentation (23) étant réalisée à peu près à la forme d'un entonnoir et étant pourvue alors d'une surface d'enveloppe intérieure (43) à peu près tronconique allant en s'ouvrant axialement en direction de l'extérieur, surface à laquelle se raccorde une surface d'enveloppe intérieure (44) sensiblement cylindrique circulaire,
caractérisé en ce que le manchon d'alimentation (23) peut être entraîné de façon à se déplacer dans un sens et dans l'autre, son joint d'étanchéité constituant une manchette à gorge et anneau (36), en un matériau le plus largement possible incompressible, qui loge la zone d'appui ou de raccordement (22) d'une façon permettant un déplacement relatif par rapport à lui, et en ce qu'au moins la surface d'enveloppe intérieure (44) cylindrique circulaire, le cas échéant en plus la surface d'enveloppe intérieure tronconique (43), de l'ouverture d'introduction (42) sont pourvues d'une couche en métal dur (48, 49) granuleuse.

2. Dispositif selon la revendication 1,
caractérisé en ce que la manchette annulaire annexe (36) est constituée d'une résine moulée à base de polyuréthane, élastomère.

3. Dispositif selon la revendication 2,
caractérisé en ce que la dureté de la résine moulée polyuréthane, élastomère est supérieure à 90 Shore-A, et est par exemple de 93 à 95 Shore-A.

4. Dispositif selon l'une des revendications 1 à 3,
caractérisé en ce que l'ouverture d'introduction (42) est une partie d'un écrou d'accouplement (32) saisissant par le dessus un corps de manchon (25), la manchette annulaire à gorge (36) étant maintenue entre l'écrou d'accouplement (32) et le corps de manchon (25).

5. Dispositif selon l'une des revendications 1 à 4,
caractérisé en ce que la couche en métal dur (48, 49) présente un recouvrement appliqué par électro-érosion avec des particules en carbure de tungstène d'une dureté allant d'à peu près 80 à à peu près 82 HRc.

6. Dispositif selon l'une des revendications 1 à 5,
caractérisé en ce que le manchon d'alimentation (23) est entraîné par translation hydrauliquement et/ou pneumatiquement.

7. Dispositif selon la revendication 6,
caractérisé en ce que le manchon d'alimentation (23) disposé coaxialement par rapport à la zone d'appui ou de raccordement (22) cylindrique circulaire du corps creux (19) est maintenu coaxialement sur l'extrémité de la tige de piston (24) d'une unité à cylindre-piston entraînée pneumatiquement et/ou hydrauliquement.
